# EUROPÄISCHE PATENTSCHRIFT

(11) **EP 2 147 217 B1**
(45) Veröffentlichungstag und Bekanntmachung des Hinweises auf die Patenterteilung: **28.02.2018**
(21) Anmeldenummer: 08734970.0
(22) Anmeldetag: 02.04.2008
(51) Int. Cl.: F04D 29/66

(54) **LÜFTERHAUBE UND ANTRIEB**
FAN COVER AND DRIVE
CAPOT DE VENTILATEUR ET ENTRAÎNEMENT

(30) Priorität: 13.04.2007 DE 102007017875
(43) Veröffentlichungstag der Anmeldung: 27.01.2010
(73) Patentinhaber: SEW-EURODRIVE GmbH & Co. KG, 76646 Bruchsal (DE)
(72) Erfinder: OSIPOV, Petr, 40880 Ratingen (DE); TRÖNDLE, Karl-Heinz, 76694 Forst (DE); RIFFEL, Michael, 76694 Forst (DE)
(74) Vertreter: Tüngler, Eberhard
(86) Internationale Anmeldenummer: PCT/EP2008/002627
(87) Internationale Veröffentlichungsnummer: WO 2008/125220

(56) Entgegenhaltungen:
- WO-A-2007/033740
- US-B1- 6 664 681

## Beschreibung

Die Erfindung betrifft eine Lüfterhaube und einen Antrieb gemäß den Oberbegriffen der Ansprüche 1 bzw. 12. Eine solche Haube bzw. ein solcher Antrieb ist aus der WO 2007/033740 A1, die den nächstliegenden Stand der Technik bildet, bekannt.
Aus der US 5 118 252 ist eine Lüfterhaube bekannt, der reduzierte Betriebsgeräusche erreichbar macht durch Versteifungsbereiche (vergl. Spalte 4, Zeile 21 und Ansprüche 9 bis 10 dieser Schrift). Die Fertigung der Lüfterhaube ist dabei sehr aufwendig, ausgenommen als Kunststoffspritzgussteil.

Aus der US 6 896 095 B2 ist eine Lüfterhaube bekannt, bei dem Strömungsgeräusche mittels Ausnehmungen vermindert werden.

Aus der JP 072 985 A ist eine rotierende Maschine mit Stator und Rotor sowie Lüfter bekannt.

Aus der JP 622 178 33 ist ein Elektromotor bekannt, der einen Lüfter aufweist. Dabei ist eine Lüfterhaube vorgesehen, die Resonanzboxen, vermutlich Helmholtz-Resonatoren, umfasst, zur Absorption von Schwingungen bestimmter Frequenzen.

Der Erfindung liegt daher die Aufgabe zugrunde, den Sicherheit und Umweltschutz zu verbessern weiterzubilden, wobei insbesondere die Emissionen bei industriellen Antrieben verringert werden sollen.

Erfindungsgemäß wird die Aufgabe bei der Lüfterhaube nach den in **Anspruch 1 und bei dem Antrieb nach den in Anspruch 12** angegebenen Merkmalen gelöst.

Wichtige Merkmale der Erfindung sind unter anderem, dass an der Lüfterhaube Schlitze zur Reduzierung der Schallemission am Umfang der Lüfterhaube angeordnet sind, wobei die Schlitze derart angeordnet sind, dass sie der Ausbreitung eingekoppelter Schwingungsanteile, insbesondere im Verbindungsbereich eingekoppelter Schwingungsanteile, hinderlich sind.

Gemäß Anspruch umfasst die Lüfterhaube Verbindungsbereiche zur Befestigung der Lüfterhaube an einer Körperschall aufweisenden Komponente, wobei Schlitze als Schallbremse für über die Verbindungsbereiche eingekoppelten Körperschall vorgesehen sind.
Die Lüfterhaube ist beispielhaft für industrielle Antriebe vorgesehen, die meist Getriebe, die von Elektromotoren angetrieben werden, umfassen, wobei die Elektromotoren von Umrichtern versorgt werden. Pulsweitenmoduliertes Betreiben der Umrichter sowie weitere elektrische Wechselgrößen führen zu zeitlich veränderlichen Kräften auf Teile des Antriebs. Beispielsweise werden Schwingungen angeregt durch von elektromagnetisch beeinflussten Teilen. Diese Schwingungen bewirken die Abstrahlung von Schall als Emission in die Umwelt. Insbesondere werden Schwingungen auch vom Motorgehäuse, umfassend Lagerflansch, über Schraubverbindungen an die am Motorgehäuse angeschraubte Lüfterhaube des Motors übertragen und dort als Schall abgestrahlt.
Von Vorteil ist dabei, dass mit sehr kostengünstigen Mitteln die Schallemissionen reduzierbar sind und somit der Umweltschutz verbessert wird. Außerdem ist die Masse der Anordnung, also des Antriebs, verkleinert und somit das Gewicht reduziert. Außerdem ist Material einsparbar und auch somit der Umweltschutz verbesserbar. Wichtig ist also bei der Erfindung, dass Körperschall zwar an den Befestigungspunkten eingekoppelt wird in die Lüfterhaube, jedoch mittels der Schlitze als Schallbremse oder Körperschallhindernis die Ausbreitung des Körperschalls in weitere Bereiche der Lüfterhaube hinein verhinderbar oder zumindest verminderbar ist. Somit ist sogar Blech als Material für die Lüfterhaube wählbar und trotzdem die Umwandlung von Körperschall in Luftschall verminderbar, die ohne die Schlitze sehr stark ausgeprägt wäre. Die Schlitze sind also im Bereich um die Befestigungsmittel herum angeordnet und zwar so, dass sie die Ausbreitung des Körperschalls erschweren. Dabei ist auch wichtig, dass der Körperschall in verschiedenen Moden schwingt, also Schwingungsformen in radialer, axialer Richtung und dergleichen aufweist. Die Erfindung lehrt dabei, dass die Schlitze so angebracht sind, dass diejenigen Moden, die den Hauptanteil des eingekoppelten Körperschalls ausmachen durch die Form und die Ausprägung der Schlitze vermindert oder gar unterdrückt werden.

Zu unterscheiden von den hier genannten Schallformen, sind die Strömungsgeräusche und die damit verbundene Schallemission, welche durch den sich drehenden Lüfterflügel und die dadurch bewirkten Luftströmungen verursacht werden. Die Erfindung bezieht sich nicht auf diese Schallemissionen. Der erfindungsgemäße genannte in die Lüfterhaube eingekoppelte Körperschall ist von der Vorrichtung, an welcher die Lüfterhaube befestigt ist, erzeugt. Beispielsweise ist dies ein Antrieb, dessen Elektromotor von einem Umrichter gespeist ist. Einerseits sind somit Schwingungen durch den Umrichter einkoppelbar, andererseits sind auch Schwingungen durch die Wechsel-Bestromung der Statorwicklungen einkoppelbar. Darüber hinaus stammen Schwingungen auch vom Getriebe oder von Lagern und nicht vollständig ausgewuchteten Komponenten. Auch weitere Ursachen sind vorhanden. Auf diese Weise ist Körperschall erzeugt, der am Gehäuseteil des Antriebes, insbesondere auch einem Lagerschild des Elektromotors des Antriebs, auftritt. Mittels der Befestigungsbereiche werden Einkoppelungsmöglichkeiten für diesen Körperschall in die Lüfterhaube geschaffen. Die Lüfterhaube ist zum Motor hin im Wesentlichen rund oder als gerundetes Vieleck ausgeführt. Ebenso ist der Motor zur Lüfterhaube hin im Wesentlichen rund ausgeführt, wobei Kühlrippen und dergleichen nicht berücksichtigt sind. Daher breitet sich ein wesentlicher Anteil des eingekoppelten Körperschalls in Umfangsrichtung und ein anderer wichtiger Anteil auch in axialer Richtung aus. Dementsprechend sind die Schlitze derart ausgeführt, dass diese Ausbreitung verringerbar oder gar verhinderbar ist.

Vorzugsweise ist als Material für die Lüfterhaube ein Blech, insbesondere Stahlblech wählbar. Somit sind die Schlitze durch ausstanzen einfach und schnell erzeugbar. Außerdem ist eine hohe Festigkeit gegen mechanische Belastungen erreichbar, insbesondere im Gegensatz zur Verwendung von Kunststoff.

Bei Weglassen der Schlitze würde der wesentliche Anteil der eingekoppelten Schwingungsanteile in Umfangsrichtung und/oder in axialer Richtung sich ausbreiten. Von Vorteil ist dabei, dass die Schlitze derart ausformbar sind, dass die Ausbreitung dieser wesentlichen Anteile verhinderbar oder verminderbar ist.

Bei einer vorteilhaften Ausgestaltung sind Abschnitte der Schlitze in axialer und/oder in Umfangsrichtung orientiert. Wenn Abschnitte der Schlitze in axialer Richtung orientiert sind, sind vorteiligerweise die Schwingungsamplituden radialer Moden reduzierbar, die sich auch in Umfangsrichtung ausbreiten würden von den Einkoppelungsbereichen ausgehend. Bei Orientierung von Abschnitten in Umfangsrichtung sind vorteiligerweise entsprechend Schwingungsamplituden anderer Moden reduzierbar. Insbesondere sind auch beide Schlitzsorten kombinierbar.

Die Schlitze sind bogenförmig, U-förmig und/oder C-förmig die Einkoppelungsbereiche ausgebildet. Insbesondere ist dabei die Öffnung des Bogens, des U oder des C in axialer Richtung orientiert. Von Vorteil ist dabei, dass die Ausbreitung entsprechender Moden in der Lüfterhaube unterdrückbar oder zumindest verminderbar sind.

Die Verbindungsbereiche sind insbesondere Schraubverbindungen mit dem Motorgehäuse, insbesondere mit einem Lagerschild des Motorgehäuses. Von Vorteil ist dabei, dass übliche Verbindungsmittel verwendbar sind, über die auch Körperschall einkoppelbar ist. Es müssen also keine schalldämpfenden Verbindungsmittel, wie beispielsweise Kunststoffzwischenscheiben und Kunststoffschrauben, verwendet werden. Bei einer Verwendung solcher Mittel sind selbstverständlich noch bessere Reduzierungen der Schallemissionen erreichbar.

Bei einer vorteilhaften Ausgestaltung umfasst die Lüfterhaube in einem ersten axialen Abschnitt einen zylindrischen Bereich, in einem zweiten axialen Bereich einen abgeschrägten Bereich und in einem dritten axialen Bereich ein Lüfterhaubengitter. Von Vorteil ist dabei, dass weitere schallreduzierende Schlitze vorsehbar sind. Diese sind außerdem kostengünstig herstellbar.

Bei einer vorteilhaften Ausgestaltung erstrecken die axialen Abschnitte der Schlitze sich in axialer Richtung nur teilweise über die Breite des zylindrischen Bereiches. Von Vorteil ist dabei, dass die Stabilität der Lüfterhaube nur geringfügig beeinträchtigt ist. Insbesondere vom Rand aus sich erstrecken oder nur im Inneren der Lüfterhaube vorgesehen sind.

Bei einer vorteilhaften Ausgestaltung weisen die Verbindungsbereiche, insbesondere Schraubverbindungen, mit dem Motorgehäuse am Umfang einen Winkel von $α = \frac{360 °}{n}$ zueinander auf. Von Vorteil ist dabei, dass bei der Erfindung eine beliebige Anzahl von Befestigungspunkten am Umfang vorsehbar ist.

Bei einer vorteilhaften Ausgestaltung weist ein jeweils in Umfangsrichtung vor dem Verbindungsbereich angeordneter Schlitz einen Winkel β zum Verbindungsbereich auf, für den gilt $0 \leq β \leq \frac{α}{2} ,$ insbesondere $\frac{α}{20} \leq β \leq \frac{α}{5} .$ Ebenso weist ein jeweils in Umfangsrichtung nach dem Verbindungsbereich angeordneter Schlitz 1 einen Winkel γ zum Verbindungsbereich auf, für den gilt $0 \leq γ \leq \frac{α}{2} ,$ insbesondere $\frac{α}{20} \leq γ \leq \frac{α}{5} .$ Von Vorteil ist dabei, dass eine besonders gute Reduktion der Luftschallemission erreichbar ist, insbesondere bei Elektromotoren mit einer Leistung zwischen 0,3kw und 500kW und bei einer Drehzahl zwischen 0 und 5000 Umdrehungen pro Minute.

Bei einer vorteilhaften Ausgestaltung gilt für die axiale Ausdehnung t der Schlitze 0,5 · *c* ≤ *t* ≤ 5 · *c*, wobei c der Abstand vom Mittelpunkt des Verbindungsbereiches zum Haubenrand der Lüfterhaube ist. Von Vorteil ist dabei, dass somit bei den Elektromotoren mit einer Leistung zwischen 0,3kw und 500kW und bei einer Drehzahl zwischen 0 und 5000 Umdrehungen pro Minute eine besonders gute Reduktion der Luftschallemission erreichbar ist.

Bei einer vorteilhaften Ausgestaltung ist Winkel γ und Winkel β betragsmäßig gleich. Von Vorteil ist dabei, dass eine einfache Fertigung erreichbar ist und eine besonders gute Reduktion der Luftschallemission erreichbar ist.

Bei einer vorteilhaften Ausgestaltung sind die jeweils in Umfangsrichtung nach und vor dem Verbindungsbereich angeordneten Abschnitte der Schlitze symmetrisch zum Verbindungsbereich angeordnet.

Die Anordnung und Ausformung der Schlitze ist derart ausgeführt, dass die Schallemissionen reduziert sind. Von Vorteil ist dabei, dass die Ausformungsart keine Kosten erhöht und somit eine kostengünstige Methode zur Emissionsminderung vorgesehen wird.

Bei einer vorteilhaften Ausgestaltung sind Abschnitte der Schlitze am Umfang der Lüfterhaube zwischen Befestigungsschrauben angeordnet, insbesondere um diese herum. Von Vorteil ist dabei, dass dort auftretende große Schwingungsamplituden umlaufender Wellen und auch stehender Wellen verringerbar sind.

Bei einer vorteilhaften Ausgestaltung führt die Lüfterhaube gehäusebildende Funktion für einen Lüfter und/oder einen mit der Motorwelle verbundenen Winkelsensor aus. Von Vorteil ist dabei, dass die Lüfterhaube ein Gehäuseteil darstellt, das in kostengünstiger Weise wenig Schall-Emission abstrahlt.

Wichtige Merkmale der Erfindung bei dem Antrieb sind in Anspruch 12 definiert. Von Vorteil ist dabei, dass der Antrieb durch einfache und kostengünstige Maßnahmen, wie Schlitzen von Teilen, schallvermindernd ausführbar ist. In jedem Fall ist der vom Motor und/oder Getriebe erzeugte Körperschall, welcher in das Gehäuseteil an dessen jeweiligen Befestigungsbereichen und/oder Verbindungsbereichen zur Verbindung mit dem Motor und/oder Getriebe eingekoppelt wird, in seiner Ausbreitung innerhalb des Gehäuseteils verhinderbar oder zumindest ist die Ausbreitung erschwerbar. Somit tritt dann im Gehäuseteil nur wenig Körperschall auf und es wird dann infolgedessen nur wenig Luftschall erzeugt und abgestrahlt. Von diesem erfindungsbezogenen Luftschall ist derjenige Luftschall zu unterscheiden, der durch Luftströmungen an den Lüfterflügeln und/oder an Ausnehmungen der Lüfterhaube erzeugt wird.
Bei einer vorteilhaften Ausgestaltung ist ein Gehäuseteil eine Kühlrippe, ein Anschlusskasten oder eine Lüfterhaube. Von Vorteil ist dabei, dass die Schlitze in verschiedenen Komponenten vorsehbar sind, wobei nicht unbedingt ein Blechteil sondern auch ein Gussteil verwendbar ist.

Bei einer vorteilhaften Ausgestaltung sind die Verbindungsbereiche, insbesondere umfassend Befestigungsschrauben, welche in Gewindebohrungen des Motorgehäuses einschraubbar sind, zur Verbindung der Lüfterhaube mit dem Motorgehäuse vorgesehen, insbesondere wobei Körperschall vom Motorgehäuse über die Verbindungsbereiche in die Lüfterhaube übertragen wird. Von Vorteil ist dabei, dass zwar Körperschall über den Verbindungsbereich eingekoppelt werden darf, jedoch dann einfache Mittel, wie Schlitze verwendet werden zur Reduktion der Ausbreitung des Körperschalls in das Gehäuseteil hinein. Somit ist dann auch von diesem Gehäuseteil, insbesondere Lüfterhaube, weniger aus dem Körperschall erzeugter Luftschall abstrahlbar.

Bei einer vorteilhaften Ausgestaltung sind Schlitze in Bereichen der Lüfterhaube mit geringer Steifigkeit oder Festigkeit angeordnet. Von Vorteil ist dabei, dass genau in diesen Bereichen ohne die Schlitze große Amplituden auftreten würden. Dadurch, dass die Schlitze nur klein, also kurz, ausgeführt werden, ist dann die Festigkeit nur unwesentlich verringert, die Schwingungsfähigkeit jedoch verringert, insbesondere wird durch die Schlitze das Ausbilden und Ausbreiten umlaufender und pulsierender Wellen verhindert.
Bei einer vorteilhaften Ausgestaltung sind Schlitze im zweiten oder dritten axialen Bereich der Lüfterhaube angeordnet. Von Vorteil ist dabei, dass entsprechende Schwingungen unterdrückbar oder zumindest verringerbar sind.
Weitere Vorteile ergeben sich aus den Unteransprüchen.

Die Erfindung wird nun anhand von Abbildungen näher erläutert:
In der Figur 1 ist ein für das Verständnis der Erfindung hilfreiches Beispiel einer nicht durch die Erfindung gedeckten Lüfterhaube für einen Antrieb dargestellt.

Die Lüfterhaube 3 ist mittels Befestigungsschrauben, die an den Ausnehmungen 2 vorgesehen sind, mit dem Motorgehäuse des Antriebs verbunden. Es sind vier Ausnehmungen 2 am Umfang vorgesehen.
Die Lüfterhaube 3 weist ein Lüfterhaubengitter 4 auf, das zum Durchleiten des Kühlluftstroms des Lüfters vorgesehen ist, welcher von der Lüfterhaube 3 zum Schutz und zur Beeinflussung des Kühlluftstromes vorgesehen ist. Dabei ist der Lüfter an einen axialen Endbereich des Motors montiert, vorzugsweise einen Lagerflansch. Der zylindrische Bereich 5 ist axial orientiert angeordnet. Der abgeschrägte Bereich 6 schließt sich an diesen Bereich 5 an und endet im Bereich des Lüfterhaubengitters 4.
Am Umfang der Lüfterhaube 3 sind acht Schlitze 1 vorgesehen, die in axialer Richtung orientiert sind. Vorzugsweise sind je zwei nahe um die jeweilige Ausnehmung 2 vorgesehen.
Bei weiteren erfindungsgemäßen Ausführungsbeispielen sind acht oder eine andere Anzahl von Ausnehmungen 2 vorgesehen. Auch die Anzahl der Schlitze und die Ausformung, insbesondere Länge, der Schlitze sind anpassbar und zur Verringerung der Schallemissionen entsprechend anpassbar.
Bei weiteren erfindungsgemäßen Ausführungsbeispielen sind auch andere Orientierungen der Schlitze 1 vorteilhaft, wie beispielsweise radiale oder schräge Anordnung der Schlitze. Die Schlitze können also auch im abgeschrägten Bereich oder sogar im Lüfterhaubengitter vorgesehen werden. Besonders vorteilhaft ist es, die Schlitze in Bereichen anzubringen, wo ohne die Schlitze eine große oder sogar eine lokal maximale Schwingungsamplitude auftritt.

Das Motorgehäuse koppelt über die Befestigungsschrauben im Bereich der Ausnehmungen 2 Körperschall ein. Bei axialer Orientierung der Schlitze 1 neben den Ausnehmungen 2 ist eine Ausbreitung des eingekoppelten Körperschalls in Umfangsrichtung verhindert oder zumindest vermindert. Es ist sozusagen die Schwingungswellenausbreitung in Umfangsrichtung unterbrochen. Durch die Schlitze werden die Schwingungsamplituden und somit auch die Schallabstrahlung, also auch Geräuschentwicklung des Antriebs, stark reduziert. Dabei ist auch wichtig, dass in Umfangsrichtung in denjenigen Bereichen, in welchen zwischen den Schlitzen keine Befestigungsschrauben vorgesehen sind, eine niedrige Spannung im Material herrscht. Somit wird hier ähnlich zu einer ungespannten Saite eines Streichinstruments kein oder nur wenig Körperschall in Luftschall verwandelbar und abstrahlbar. Als Material für die Lüfterhaube 3 ist somit auch Metall wählbar, das einen besseren Schutz bietet als Kunststoff, aber bei gespannter Befestigung einen hohen Anteil des Körperschalls als Luftschall abstrahlt. Mittels der Schlitze wird aber der wesentliche Bereich entspannt und somit die Abstrahlung reduziert oder sogar verhindert.

Selbstverständlich strahlen andere Gehäusebereiche, wie Motorgehäuse, Kühlrippen des Motorgehäuses, Anschlusskasten am Motorgehäuse und dergleichen, ebenfalls Schall ab. Auch dort ist das Anbringen von Schlitzen in Bereichen der geringsten Steifigkeit vorteilhaft und emissionsmindernd.

Wenn der vom Motorgehäuse eingekoppelte Körperschall einen wesentlichen Anteil von Schwingungen aufweist, die in axialer statt wie oben beschrieben in Umfangsrichtung ausgeprägt sind, wird vorzugsweise in Schlitz in Umfangsrichtung axial hinter der Befestigungsschraube vorgesehen.

In Figur 4 ist eine erfindungsgemäße Kombination zweier axialen Schlitze und eines Schlitzes in Umfangsrichtung gezeigt, bei dem die Schlitze zusammengefasst sind als U-förmiger oder C-förmiger Schlitz 40 innerhalb des Blechmaterials der Lüfterhaube. Somit sind Ausbreitung und Schwingungen des Körperschalls in Umfangsrichtung reduziert und in axialer Richtung völlig verhindert. Nur über die beiden schmalen Stege in Umfangsrichtung wird noch etwas Körperschall übertragen. Die schmalen Stege haben aber zum Vorteil, dass auch beim Anziehen der Befestigungsschrauben keine wesentlichen Verformungen des axialen Bereiches der Lüfterhaube erfolgt, in welchem diese am Lagerschild und/oder Motorgehäuse vorgesehen ist. Selbst wenn also Kühlrippen oder andere Welligkeiten am Motorgehäuse vorgesehen sind, ist auch beim Anziehen der Befestigungsschrauben eine möglichst nur kleine und geringe Verformung erreichbar, so dass der Berührschutz aufrecht erhalten bleibt. Insbesondere ist kein gemäß Norm definierter Finger zwischen Lüfterhaube und Lagerflansch oder Motorgehäuse ins Innere des Motors einführbar. Die Sicherheit ist somit erhöht.
In Figur 3b ist hierzu erläuternd dargestellt, wie sich die Lüfterhaube 3 verformt, wenn die Befestigungsschrauben ins Lagerschild 31 des Motors eingeschraubt werden und keine Schlitze vorhanden sind. Bei großen Motoren kann die Verformung derart erheblich sein, dass die Sicherheit gefährdet ist, weil ein Finger zwischen Lagerschild und Lüfterhaube ins Motorinnere einführbar ist, obwohl er vor Anziehen der Schrauben nicht einführbar war. Beim Betrieb des Motors kommt noch zusätzlich der Effekt der schwingungsbedingten Bewegung der Lüfterhaube hinzu.
In Figur 3a ist gezeigt, das bei Vorhandensein der erfindungsgemäßen Schlitze sich die Lüfterhaube 3 nicht oder zumindest nicht sichtbar verformt sondern in ihrer zylindrischen Form im Wesentlichen verbleibt, wenn die Befestigungsschrauben ins Lagerschild 31 des Motors eingeschraubt werden.
In der Figur 2 ist noch gezeigt, wie eine optimale Dimensionierung der Schlitze für einen Industrie-Elektromotor vorgesehen ist. Dabei beziehen sich die Angaben auf die axialen Schlitze 1 nach Figur 1, wobei der jeweils links neben der Befestigungsschraube 30 vorgesehen Schlitz 1 einen Winkel β zur Befestigungsschraube aufweist und der jeweils rechts neben der Befestigungsschraube 30 vorgesehene Schlitz 1 einen Winkel γ zur Befestigungsschraube aufweist. Bei n gleichmäßig am Umfang angeordneten Befestigungsschrauben beträgt der Winkel zwischen diesen Schrauben $α = \frac{360 °}{n} .$ Somit ist möglich:
Somit sind ist möglich: $0 \leq β \leq \frac{α}{2} ,$ $0 \leq γ \leq \frac{α}{2} .$ Es hat sich aber herausgestellt, dass bei:
   $\frac{α}{20} \leq β \leq \frac{α}{5} ,$ $\frac{α}{20} \leq γ \leq \frac{α}{5}$ sehr gute Reduktion von Schallabstrahlung erzielbar ist.
Außerdem ist die axiale Ausdehnung t der Schlitze vorzugsweise derart, dass 0,5 · *c* ≤ *t* ≤ 5 · *c* gilt, wobei c der Abstand von Schraubenachse zum Haubenrand der Lüfterhaube 3 ist.

Es ist nicht notwendig, dass Winkel γ und Winkel β betragsmäßig gleich sind, jedoch ist eine im Rahmen der Fertigungstoleranzen symmetrische Anordnung vorteilhaft.
Für die U- oder C-förmigen Schlitze nach Figur 4 gilt Entsprechendes, wobei das U oder C im Wesentlichen aus den beiden axial ausgerichteten Schlitzen 1, für die die genannten Beziehungen gelten, und einem verbindenden Schlitz besteht, der beispielhaft in Umfangsrichtung orientiert ist.
Vorzugsweise ist die Lüfterhaube 3 mittels Bajonettverschluss mit dem Lagerflansch beziehungsweise Motorgehäuse verbindbar, wobei hierzu die Befestigungsschrauben im Lagerflansch beziehungsweise Motorgehäuse eingeschraubt sind. Hierzu sind die Ausnehmungen für Befestigungsschrauben entsprechend geformt. Auf diese Weise ist die Lüfterhaube schnell und einfach verbindbar.
Das Blech der Lüfterhaube ist vorzugsweise als Stahlblech gewählt. Statt vier Befestigungsschrauben am Umfang haben sich auch drei als besonders vorteilhaft erwiesen. Wichtig ist bei der Erfindung auch, dass die durch die Montage mittels der Befestigungsschrauben bewirkte Verspannung der Lüfterhaube durch die Schlitze reduziert ist, wobei die Schlitze beidseitig der jeweiligen Schraubverbindungen angebracht sind. Die Reduzierung der Verspannung bewirkt dann eine Reduzierung der Luftschallabstrahlung aus den entspannten Bereichen heraus.
Bei vorteilhaften Ausführungsbeispielen ist die Lüfterhaube zumindest zum Motor hin, also im axialen Bereich, in welchem die Verbindungsbereiche angeordnet sind, im Wesentlichen rund oder als gerundetes Vieleck ausgeführt. Je nach Art der Ausführung sind zwar verschieden hohe Eigenfrequenzen erzeugbar und somit verschieden starke Ausbreitungen bewirkbar, jedoch ist das der Erfindung zugrundeliegende Wirkprinzip ähnlich. Dabei breiten sich die vom Motor eingekoppelten radialen Schwingungsanteile vorzugsweise in Umfangsrichtung aus von den Verbindungsbereichen ausgehend. Vom Getriebe eingekoppelte Schwingungsanteile breiten sich auch in axialer Richtung aus von den Verbindungsbereichen ausgehend. Entsprechend sind die Schlitze als Schallhindernis angeordnet, insbesondere jeweils quer orientiert zu den Ausbreitungsrichtungen. Dabei sind mehrere Schlitze auch miteinander verbindbar.

### Bezugszeichenliste

1 Schlitz
2 Ausnehmung für Befestigungsschrauben
3 Lüfterhaube
4 Lüfterhaubengitter
5 zylindrischer Bereich
6 abgeschrägter Bereich
30 Befestigungsschraube
31 Lagerflansch
40 U-förmiger oder C-förmiger Schlitz

## Patentansprüche

1. Lüfterhaube (3), **die mittels an in ihrem Umfang angeordneter Verbindungsbereiche durch Befestigungspunkten an einem Antrieb befestigbar ist,**
**wobei** Schlitze (1) zur Reduzierung der Schallemission **durch den Antrieb** am Umfang der Lüfterhaube (3) angeordnet sind,
wobei die Schlitze (1) derart angeordnet sind, dass sie der Ausbreitung **in den Verbindungsbereichen** eingekoppelter Schwingungsanteile hinderlich sind,
**dadurch gekennzeichnet, dass**
**die Schlitze (1, 40) derart bogenförmig, U-förmig und/oder C-förmig ausgebildet und an den Verbindungsbereichen angebracht sind, dass sie die durch die Verbindungsbereiche entstehenden Einkoppelungsbereiche umgeben, wobei die Öffnung des Bogens, des U oder des C insbesondere in axialer Richtung orientiert ist.**

2. Lüfterhaube (3) nach Anspruch 1,
**dadurch gekennzeichnet, dass**
**die Verbindungsbereiche zur Befestigung der Lüfterhaube (3) an einer Körperschall aufweisenden Komponente** vorgesehen sind.

3. Lüfterhaube (3) nach mindestens einem der vorangegangenen Ansprüche,
**dadurch gekennzeichnet, dass**
**durch die Schlitze die Ausbreitung des wesentlichen Anteils der eingekoppelten Schwingungsanteile in Umfangsrichtung und/oder in axialer Richtung vermieden wird.**

4. Lüfterhaube (3) nach mindestens einem der vorangegangenen Ansprüche,
**dadurch gekennzeichnet, dass**
die Schlitze (1) Abschnitte enthalten, welche in axialer und/oder in Umfangsrichtung Richtung orientiert sind.

5. Lüfterhaube (3) nach mindestens einem der vorangegangenen Ansprüche,
**dadurch gekennzeichnet, dass**
die Verbindungsbereiche, insbesondere Schraubverbindungen sind, die die Haube mit dem Motorgehäuse, insbesondere mit einem Lagerschild des Motorgehäuses, verbinden.

6. Lüfterhaube (3) nach mindestens einem der vorangegangenen Ansprüche,
**dadurch gekennzeichnet, dass**
die Lüfterhaube (3) in einem ersten axialen Abschnitt einen zylindrischen Bereich (5), in einem zweiten axialen Bereich einen abgeschrägten Bereich und in einem dritten axialen Bereich ein Lüfterhaubengitter (4) umfasst.

7. Lüfterhaube (3) nach mindestens einem der vorangegangenen Ansprüche,
**dadurch gekennzeichnet, dass**
die axialen Abschnitte der Schlitze (1) sich in axialer Richtung nur teilweise über die Breite des zylindrischen Bereiches (5) erstrecken, insbesondere vom Rand aus sich erstrecken oder nur im Inneren der Lüfterhaube (3) vorgesehen sind.

8. Lüfterhaube (3) nach mindestens einem der vorangegangenen Ansprüche,
**dadurch gekennzeichnet, dass**
am Umfang die Verbindungsbereiche, insbesondere Schraubverbindungen, mit dem Motorgehäuse einen Winkel von $α = \frac{360 °}{n}$ zueinander aufweisen.

9. Lüfterhaube (3) nach mindestens einem der vorangegangenen Ansprüche,
**dadurch gekennzeichnet, dass**
ein jeweils in Umfangsrichtung vor dem Verbindungsbereich angeordneter Abschnitt des Schlitzes 1 einen Winkel β zum Verbindungsbereich aufweist, für den gilt $0 \leq β \leq \frac{α}{2} ,$ insbesondere $\frac{α}{20} \leq β \leq \frac{α}{5} .$

10. Lüfterhaube (3) nach mindestens einem der vorangegangenen Ansprüche,
**dadurch gekennzeichnet, dass**
ein jeweils in Umfangsrichtung nach dem Verbindungsbereich angeordneter Abschnitt des Schlitzes 1 einen Winkel γ zum Verbindungsbereich aufweist, für den gilt $0 \leq γ \leq \frac{α}{2} ,$ insbesondere $\frac{α}{20} \leq γ \leq \frac{α}{5}$ und/oder
für die axiale Ausdehnung t der Abschnitte der Schlitze (1) 0,5 · *c* ≤ *t* ≤ 5 · *c* gilt, wobei c der Abstand vom Mittelpunkt des Verbindungsbereiches zum Haubenrand der Lüfterhaube (3) ist und/oder
Winkel γ und Winkel β betragsmäßig gleich ist.

11. Lüfterhaube (3) nach mindestens einem der vorangegangenen Ansprüche,
**dadurch gekennzeichnet, dass**
die jeweils in Umfangsrichtung nach und vor dem Verbindungsbereich angeordneten Abschnitte der Schlitze (1) symmetrisch zum Verbindungsbereich angeordnet sind
und/oder
die Abschnitte der Schlitze (1) am Umfang der Lüfterhaube (3) zwischen Befestigungsschrauben (30) angeordnet sind, insbesondere um diese herum
und/oder
die Lüfterhaube (3) gehäusebildende Funktion für einen Lüfter und/oder einen mit einer Motorwelle verbundenen Winkelsensor ausführt.

12. Antrieb, umfassend zumindest einen Elektromotor und/oder ein Getriebe,
wobei eine Lüfterhaube (3) mittels an in ihrem Umfang angeordneten Verbindungsbereichen durch Befestigungspunkten an dem Antrieb befestigt ist,
wobei
die Lüfterhaube (3) an ihrem Umfang Schlitze (1) aufweist,
welche zur Reduzierung der aus Körperschall des Antriebs bewirkten an die Umgebungsluft abgegebenen Schallemission angeordnet sind, **dadurch gekennzeichnet, dass**
die Schlitze (1, 40) derart bogenförmig, U-förmig und/oder C-förmig ausgebildet und an den Verbindungsbereichen angebracht sind, dass sie die durch die Verbindungsbereiche entstehenden Einkoppelungsbereiche umgeben, wobei die Öffnung des Bogens, des U oder des C insbesondere in axialer Richtung orientiert ist.

13. Antrieb nach Anspruch 12,
**dadurch gekennzeichnet, dass**
ein Gehäuseteil eine Kühlrippe, ein Anschlusskasten oder eine Lüfterhaube (3) ist
und/oder
die Verbindungsbereiche, insbesondere umfassend Befestigungsschrauben (30), welche in Gewindebohrungen des Motorgehäuses einschraubbar sind, zur Verbindung der Lüfterhaube (3) mit dem Motorgehäuse vorgesehen sind, wobei Körperschall vom Motorgehäuse über die Verbindungsbereiche in den Lüfterhaube (3) übertragen wird.

## Claims

1. Fan cover (3) which, by means of connection regions arranged on the circumference thereof, can be fastened to a drive by way of fastening points,
wherein slots (1) for reducing the noise emission by the drive are arranged on the circumference of the fan cover (3),
wherein the slots (1) are arranged in such a way that they inhibit the propagation of vibration components that are coupled into the connection regions,
**characterized in that**
the slots (1, 40) are arch-shaped, U-shaped and/or C-shaped and are arranged at the connection regions in such a way that they surround the coupling-in regions formed by the connection regions, wherein the opening of the arch, of the U or of the C is oriented in particular in the axial direction.

2. Fan cover (3) according to claim 1,
**characterized in that**
the connection regions are provided for fastening the fan cover (3) to a component that exhibits structure-borne noise.

3. Fan cover (3) according to at least one of the preceding claims,
**characterized in that**
by virtue of the slots, the propagation of a significant proportion of the coupled-in vibration components in the circumferential direction and/or in the axial direction is avoided.

4. Fan cover (3) according to at least one of the preceding claims,
**characterized in that**
the slots (1) contain sections which are oriented in the axial and/or in the circumferential direction direction.

5. Fan cover (3) according to at least one of the preceding claims,
**characterized in that**
the connection regions are in particular screw connections which connect the cover to the motor housing, in particular to an end shield of the motor housing.

6. Fan cover (3) according to at least one of the preceding claims,
**characterized in that**
the fan cover (3) comprises a cylindrical region (5) in a first axial section, a chamfered region in a second axial region, and a fan cover grille (4) in a third axial region.

7. Fan cover (3) according to at least one of the preceding claims,
**characterized in that**
the axial sections of the slots (1) extend in the axial direction over only part of the width of the cylindrical region (5), in particular extend from the edge outwards or are provided only in the interior of the fan cover (3).

8. Fan cover (3) according to at least one of the preceding claims,
**characterized in that**
the connection regions, in particular screw connections, to the motor housing are spaced apart from one another on the circumference by an angle of $α = \frac{360 °}{n} .$

9. Fan cover (3) according to at least one of the preceding claims,
**characterized in that**
a section of the slot 1 which in each case is arranged before the connection region in the circumferential direction is spaced apart from the connection region by an angle β, for which $0 \leq β \leq \frac{α}{2} ,$ in particular $\frac{α}{20} \leq β \leq \frac{∝}{5} .$

10. Fan cover (3) according to at least one of the preceding claims,
**characterized in that**
a section of the slot 1 which in each case is arranged after the connection region in the circumferential direction is spaced apart from the connection region by an angle γ, for which $0 \leq γ \leq \frac{α}{2} ,$ in particular $\frac{α}{20} \leq γ \leq \frac{∝}{5}$ and/or
for the axial dimension t of the sections of the slots (1), the following applies: 0.5 · *c* ≤ *t* ≤ 5 · *c*, where c is the distance from the mid-point of the connection region to the edge of the fan cover (3)
and/or
the values of angle γ and angle β are equal.

11. Fan cover (3) according to at least one of the preceding claims,
**characterized in that**
the sections of the slots (1) which in each case are arranged before and after the connection region in the circumferential direction are arranged symmetrically in relation to the connection region
and/or
the sections of the slots (1) on the circumference of the fan cover (3) are arranged between fastening screws (30), in particular around the latter
and/or
the fan cover (3) forms a housing for a fan and/or for an angle sensor connected to a motor shaft.

12. Drive, comprising at least one electric motor and/or one transmission,
wherein a fan cover (3), by means of connection regions arranged on the circumference thereof, is fastened to the drive by way of fastening points,
wherein the fan cover (3) has slots (1) on the circumference thereof, said slots being arranged to reduce the noise emission which is caused by structure-borne noise of the drive and which is emitted to the surrounding air,
**characterized in that**
the slots (1, 40) are arch-shaped, U-shaped and/or C-shaped and are arranged at the connection regions in such a way that they surround the coupling-in regions formed by the connection regions, wherein the opening of the arch, of the U or of the C is oriented in particular in the axial direction.

13. Drive according to claim 12,
**characterized in that**
a housing part is a cooling fin, a terminal box or a fan cover (3)
and/or
the connection regions, in particular comprising fastening screws (30) which can be screwed into threaded bores of the motor housing, are provided for connecting the fan cover (3) to the motor housing, wherein structure-borne noise is transmitted from the motor housing via the connection regions into the fan cover (3).

## Revendications

1. Capot de ventilateur (3), qui peut être fixé par des points de fixation sur un entraînement au moyen de régions de liaison disposées sur sa périphérie,
sachant que des fentes (1) destinées à réduire l'émission de bruit sont disposées sur la périphérie du capot de ventilateur (3),
sachant que les fentes (1) sont disposées de telle sorte qu'elles représentent un obstacle à la propagation des composantes de vibration injectées dans les régions de liaison, **caractérisé en ce que** les fentes (1, 40) sont réalisées en forme d'arc, de U et/ou de C et placées sur les régions de liaison de telle sorte qu'elles entourent les régions d'injection créées par les régions de liaison, sachant que l'ouverture de l'arc, du U ou du C est notamment orientée en direction axiale.

2. Capot de ventilateur (3) selon la revendication 1, **caractérisé en ce que** les régions de liaison sont prévues pour la fixation du capot de ventilateur (3) sur un élément présentant du bruit structurel.

3. Capot de ventilateur (3) selon au moins une des revendications précédentes, **caractérisé en ce que** les fentes empêchent la propagation en direction périphérique et/ou en direction axiale de la majeure partie des composantes de vibration injectées.

4. Capot de ventilateur (3) selon au moins une des revendications précédentes, **caractérisé en ce que** les fentes (1) comprennent des parties qui sont orientées en direction axiale et/ou en direction périphérique.

5. Capot de ventilateur (3) selon au moins une des revendications précédentes, **caractérisé en ce que** les régions de liaison sont en particulier des liaisons vissées qui relient le capot au carter de moteur, en particulier à un flasque du carter de moteur.

6. Capot de ventilateur (3) selon au moins une des revendications précédentes, **caractérisé en ce que** le capot de ventilateur (3) comprend une région cylindrique (5) dans une première partie axiale, une région chanfreinée dans une deuxième région axiale et une grille (4) de capot de ventilateur dans une troisième région axiale.

7. Capot de ventilateur (3) selon au moins une des revendications précédentes, **caractérisé en ce que** les parties axiales des fentes (1) ne s'étendent en direction axiale que partiellement sur la largeur de la région cylindrique (5), en particulier s'étendent à partir du bord ou sont prévues uniquement à l'intérieur du capot de ventilateur (3).

8. Capot de ventilateur (3) selon au moins une des revendications précédentes, **caractérisé en ce que**, sur la périphérie, les régions de liaison avec le carter de moteur, en particulier les liaisons vissées, forment entre elles un angle $α = \frac{360 °}{n} .$

9. Capot de ventilateur (3) selon au moins une des revendications précédentes, **caractérisé en ce qu'**une partie de la fente (1) respectivement disposée avant la région de liaison en direction périphérique forme avec la région de liaison un angle β pour lequel on a $0 \leq β \leq \frac{α}{2} ,$ en particulier $\frac{α}{20} \leq β \leq \frac{α}{5} .$

10. Capot de ventilateur (3) selon au moins une des revendications précédentes, **caractérisé en ce qu'**une partie de la fente (1) respectivement disposée après la région de liaison en direction périphérique forme avec la région de liaison un angle γ pour lequel on a $0 \leq γ \leq \frac{α}{2} ,$ en particulier $\frac{α}{20} \leq γ \leq \frac{α}{5}$ et/ou
l'on a pour l'étendue axiale *t* des parties des fentes (1) 0,5 . *c* ≤ *t* ≤ 5 *. c*, sachant que *c* est la distance entre le centre de la région de liaison et le bord du capot de ventilateur (3) et/ou
l'angle γ et l'angle β ont une valeur identique.

11. Capot de ventilateur (3) selon au moins une des revendications précédentes, **caractérisé en ce que** les parties des fentes (1) respectivement disposées après et avant la région de liaison en direction périphérique sont disposées symétriquement par rapport à la région de liaison
et/ou
les parties des fentes (1) sont disposées sur la périphérie du capot de ventilateur (3) entre des vis de fixation (30), en particulier tout autour de celles-ci,
et/ou
le capot de ventilateur (3) joue un rôle de carter pour un ventilateur et/ou pour un capteur d'angle relié à un arbre de moteur.

12. Entraînement, comprenant au moins un moteur électrique et une transmission,
sachant qu'un capot de ventilateur (3) est fixé par des points de fixation sur un entraînement au moyen de régions de liaison disposées sur sa périphérie,
sachant que le capot de ventilateur (3) présente sur sa périphérie des fentes (1) qui sont disposées afin de réduire l'émission de bruit produite par le bruit structurel de l'entraînement et délivrée à l'air ambiant,
**caractérisée en ce que** les fentes (1, 40) sont réalisées en forme d'arc, de U et/ou de C et placées sur les régions de liaison de telle sorte qu'elles entourent les régions d'injection créées par les régions de liaison, sachant que l'ouverture de l'arc, du U ou du C est notamment orientée en direction axiale.

13. Entraînement selon la revendication 12, **caractérisé en ce qu'**un élément de carter est une nervure de refroidissement, un boîtier de connexion ou un capot de ventilateur (3)
et/ou
les régions de liaison, comprenant en particulier des vis de fixation (30) qui peuvent être vissées dans des perçages filetés du carter de moteur, sont prévues pour relier le capot de ventilateur (3) au carter de moteur, sachant que le bruit structurel du carter de moteur est transféré via les régions de liaison dans le capot de ventilateur (3).
